# EUROPÄISCHE PATENTSCHRIFT

(11) **EP 0 091 977 B1**
(45) Veröffentlichungstag und Bekanntmachung des Hinweises auf die Patenterteilung: **18.09.1985**
(21) Anmeldenummer: 82103290.1
(22) Anmeldetag: 20.04.1982
(51) Int. Cl.: B66C 1/10

(54) **Spreader mit einer Schwerpunktausgleichseinrichtung**
Spreader comprising a device for compensating the centre of gravity
Spreader comportant un dispositif de compensation du centre de gravité

(43) Veröffentlichungstag der Anmeldung: 26.10.1983
(73) Patentinhaber: Peiner Maschinen- und Schraubenwerke AG, D-3150 Peine (DE)
(72) Erfinder: Brendecke, Manfred, D-3150 Peine (DE); Werther, Wolfgang, D-3300 Braunschweig (DE)
(74) Vertreter: Kaiser, Henning

## Beschreibung

Die Erfindung betrifft einen Spreader mit einer Schwerpunktausgleichseinrichtung, vorzugsweise zur Verladung von Containern in bzw. aus Schiffen.

Für den Containerumschlag werden in zunehmendem Maße Krane mit einfach- oder doppelhakigen Unterflächen eingesetzt. Zum leichteren Positionieren der Container in eine vorgegebene Stellung sind zwischen dem Kranhaken und den daran hängenden Spreadern Schwenk- oder Dreheinrichtungen vorgesehen, mit deren Hilfe eine darunter hängende Last von der Kanzel des Krans aus in beliebige Winkelpositionen um die Vertikalachse bewegt werden können. Bei diesen Kranen besteht jedoch der Nachteil, daß sich bei der Aufnahme eines exzentrisch beladenen Containers infolge der außermittigen Schwerpunktlage eine Schiefstellung des Containers einstellt. Derart schiefhängende Container können nur schwer oder gar nicht in die engen Schiffszellen der Containerschiffe eingeführt bzw. unmöglich infolge Verklemmungen aus den Schiffszellen herausgehoben werden.

Um Schiefstellungen bei den Containern zu vermeiden, sind Spreader bekannt, z. B. DE-A 2 839 069, bei denen ein Aufhängeturm auf einem Spreaderrahmen in dessen Längsrichtung verschiebbar angeordnet ist, wobei eine Verschiebung des Aufhängeturms soweit erfolgt, bis der Aufhängepunkt genau über dem Schwerpunkt des Containers liegt.

Zur Verschiebung des Aufhängeturmes ist es bekannt, hierfür einen Zylinder und zwei Kolbenstangen vorzusehen, wobei die herausragenden Enden der Kolbenstangen mit dem Spreaderrahmen und der Zylinder mit dem verschiebbaren Aufhängeturm fest verbunden sind, Die bei dieser Konstruktion erforderliche große Zylinderlänge weist den Nachteil auf, daß mit dem oftmals recht unsanften Aufsetzen des Spreaders auf einen Container eine unvermeidbare Durchfederung des Zylinders verbunden ist. Kolbenstangenbrüche und leckende Kolbenzylinderdichtungen sind die unmittelbare Folge. Ein weiterer Nachteil besteht darin, daß aufgrund der langen Verschiebewege des Zylinders lange Schlauchführungen erforderlich sind, um den Zylinder mit dem Druckmittel zu versorgen.

Zur Verschiebung des Aufhängeturmes ist es weiterhin bekannt, FR-A-1 482 212 hierfür Gewindespindeln vorzusehen, die durch elektrisch angetriebene Getriebe gedreht werden. Auch bei dieser bekannten Konstruktion müssen die Spindeln entsprechend lang ausgebildet sein, um die geforderten Verschiebewege zu überbrücken. Festigkeitsprobleme sind auch hier vorhanden. Darüber hinaus ist diese Konstruktion aufwendig und teuer.

Der Erfindung liegt die Aufgabe zugrunde, eine Konstruktion zu schaffen, bei der die Nachteile der bekannten Spreaderausführung vermieden sind.

Zur Lösung der Aufgabe geht die vorliegende Erfindung von einem Spreader mit einem Spreaderrahmen und einem auf dem Rahmen mittels einer KolbenlZylinder-Konstruktion verschiebbaren Aufhängeturm aus, wobei die kennzeichnenden Merkmale darin bestehen, daß eine vorgesehene KolbenlZylinder-Ausführung mit einem Ende am verschiebbaren Aufhängeturm und mit dem anderen Ende an einem verschiebbaren Querträger befestigt ist, an dessen Enden sich jeweils eine weitere Kolben/Zylinder-Ausführung befindet, die mit einem Ende an dem Spreaderrahmen befestigt sind.

Durch die Erfindung ist ein Spreader vorhanden, mit dem Lasten mit außermittigem Schwerpunkt mühelos bewegt werden können und der sich durch eine einfache und robuste Bauausführung auszeichnet.

Gemäß einer Ausführungsform der Erfindung ist es günstig, die KolbenlZylinder-Ausführungen und den verschiebbaren Querträger in ein und derselben Horizontalebene vorzusehen. Hierdurch wird die Belastung des Querträgers mit Torsionsmomenten vermieden.

In weiterer Ausführung der Erfindung ist es zweckmäßig, wenn die druckmittelbeaufschlagten Flächen jeder der beiden äußeren Kolben/Zylinder-Ausführungen halb so groß gewählt sind, wie die druckmittelbeaufschlagten Flächen der innen liegenden KolbenlZylinder-Ausführung, um die Verschiebegeschwindigkeit des Aufhängeturmes sowohl in die eine als auch in die andere Richtung in gleicher Größe zu belassen.

Die Erfindung wird anhand eines in der Zeichnung dargestellten Ausführungsbeispiels im folgenden näher beschrieben. Die Zeichnung zeigt in :
Figur 1 eine Seitenansicht des Spreaders, bei dem sich der Aufhängeturm in seiner Mittelstellung befindet,
Figur 2 die Draufsicht des Spreaders gemäß Fig. 1,
Figur 3 eine Seitenansicht des Spreaders, bei dem sich der Aufhängeturm in seiner linken Endstellung befindet,
Figur 4 die Draufsicht des Spreaders gemäß Fig. 3,
Figur 5 eine Seitenansicht des Spreaders, bei dem sich der Aufhängeturm in seiner rechten Endstellung befindet,
Figur 6 die Draufsicht des Spreaders gemäß Fig. 5.

Mit 1 ist ein Kranhaken bezeichnet, in den ein Aufhängeturm 2 eingehängt ist. Der Aufhängeturm 2 weist mehrere Gleitstücke 3 auf, die zwei T-Träger 4 in deren oberen Bereich umgreifen und die ein Verschieben des Hängeturmes 2 auf den T-Trägern 4 ermöglichen. Die T-Träger 4 sind auf einem Spreaderrahmen 5 aufgeschweißt. An dem Aufhängeturm 2 ist der Zylinder einer KolbenlZylinder-Ausführung 6 angelenkt. Der Kolben der Kolben/Zylinder-Ausführung 6 ist an einem ebenfalls auf den T-Trägern 4 verschiebbaren Querträger 7 angelenkt, an dessen Enden jeweils ein Kolben einer weiteren Koiben/Zylinder-Ausführung 8 bzw. 9 angelenkt ist. Die Zylinder der KolbenlZylinder-Ausführungen 8 und 9 sind an dem Spreaderrahmen 5 angelenkt. Die Kolben/Zylinder-Ausführung 6 weist zwei Druckmittelanschlüsse 10 und 11 auf. Bei der Kolben/Zylinder-Ausführung 8 sind Druckmittelanschlüsse 12 und 13 und bei der Kolben/Zylinder-Ausführung 9 Druckmittelanschlüsse 14 und 15 vorgesehen.

Die Funktionsweise des erfindungsgemäßen Spreaders ist folgende : Mit der Druckmittelversorgung des Druckmittelanschlusses 10 der Kolben/Zylinder-Ausführung 6 und gleichzeitiger Blockierung der Druckmittelanschlüsse 13 und 15 der KolbenlZylinder-Ausführungen 8 und 9 tritt eine Verschiebung des Aufhängeturmes 2 nach links ein. Der verschiebbare Querträger 7 bleibt in dieser Situation in seiner Lage bestehen. Die Rückführung des Aufhängeturmes 2 in die Mittelstellung erfolgt durch die Druckmittelversorgung des Druckmittelanschlusses 11 der KolbenlZylinder-Ausführung 6.

Soll eine Verschiebung des Aufhängeturmes 2 nach rechts erfolgen, werden die Druckmittelanschlüsse 12 und 14 der Kolben/Zylinder-Ausführungen 8 und 9 mit Druckmittel versorgt. Zur gleichen Zeit wird der Druckmittelanschluß 11 der Kolben/Zylinder-Ausführung 6 blockiert, so daß mit der Verschiebung des Querträgers 7 nach rechts auch eine Verschiebung des Aufhängeturmes 2 nach rechts erfolgt. Die Ausführung des Aufhängeturmes 2 in die Mittelstellung geschieht dadurch, daß die Druckmittelanschlüsse 13 und 15 mit Druckmittel versorgt werden. In der Mittelstellung des Aufhängeturmes 2 sind dann alle Druckmittelanschlüsse 10, 11, 12, 13, 14, 15 blockiert, so daß der Aufhängeturm 2 in dieser Stellung fest arretiert ist und eine ungewollte Verschiebung unmöglich ist.

## Patentansprüche

1. Spreader, vorzugsweise zur Verladung von Containern in bzw. aus Schiffen, mit einem Spreaderrahmen und einem auf dem Rahmen mittels einer Kolben/Zylinder-Konstruktion verschiebbaren Aufhängeturm, gekennzeichnet durch eine Kolben/Zylinder-Ausführung (6), die mit einem Ende am verschiebbaren Aufhängeturm (2) und mit dem anderen Ende an einem verschiebbaren Querträger (7) befestigt ist, an dessen Enden sich jeweils eine weitere Kolben/Zylinder-Ausführung (8 ; 9) befindet, die mit ihrem anderen Ende an dem Spreaderrahmen (5) befestigt sind.

2. Spreader nach Anspruch 1, dadurch gekennzeichnet, daß die Kolben/Zylinder-Ausführungen (6 ; 8 ; 9) und der Querträger (7) in ein und derselben Horizontalebene angeordnet sind.

3. Spreader nach Anspruch 1, dadurch gekennzeichnet, daß die druckmittelbeaufschlagten Flächen jeder der beiden äußeren Kolben/Zylinder-Ausführungen (8 ; 9) halb so groß sind, wie die druckmittelbeaufschlagten Flächen der innen liegenden Kolben/Zylinder-Ausführung (6).

## Claims

1. Spreader, preferably for loading containers in and/or out of ships, comprising a spreader frame and a suspension derrick which is displaceable on the frame by means of a piston-and-cylinder construction, characterised by a piston-and-cylinder arrangement (6), one end of which is secured to the displaceable derrick (2) and the other end of which is secured to a displaceable cross-beam (7), each end of which is provided with an additional piston-and-cylinder arrangement (8 ; 9), the other end of each said additional arrangement being secured to the spreader frame (5).

2. Spreader according to claim 1, characterised in that the piston-and-cylinder arrangements (6 ; 8 ; 9) and the cross-beam (7) are disposed in one and the same horizontal plane.

3. Spreader according to claim 1, characterised in that the surfaces - which have pressure medium acting thereupon - of each of the two outer piston-and-cylinder arrangements (8 ; 9) are half as large as the surfaces - which have pressure medium acting thereupon - of the internally disposed piston-and -cylinder arrangement (6).

## Revendications

1. Cadre de levage, de préférence pour réaliser l'embarquement ou le débarquement de conteneurs dans ou hors des navires, comportant une armature de cadre de levage et un chevalet de suspension pouvant être déplacé sur l'armature au moyen d'un ensemble à piston/cylindre, caractérisé par un dispositif à piston/cylindre (6), qui est fixé, par une extrémité, sur le chevalet de suspension déplaçable (2) et, par l'autre extrémité, sur une traverse déplaçable (7), aux extrémités de laquelle se trouvent respectivement d'autres dispositifs à piston/cylindre (8 ; 9) qui sont fixés par leur autre extrémité, sur l'armature (5) du cadre de levage.

2. Cadre de levage selon la revendication 1, caractérisé en ce que les dispositifs à piston/cylindre (6 ; 8 ; 9) et la traverse (7) sont disposés dans un seul et même plan horizontal.

3. Cadre de levage selon la revendication 1, caractérisé en ce que les surfaces, soumises à l'action du fluide sous pression, de chacun des deux dispositifs extérieurs à piston/cylindre (8 ; 9) sont deux fois moins grandes que les surfaces, soumises à l'action du fluide sous pression, du dispositif intérieur à piston/cylindre (6).
